# FASCICULE DE BREVET EUROPEEN

(11) **EP 0 884 806 B1**
(45) Date de publication et mention de la délivrance du brevet: **07.04.2004**
(21) Numéro de dépôt: 98401329.2
(22) Date de dépôt: 04.06.1998
(51) Int. Cl.: H01R 13/436

(54) **Connecteur électrique à sécurité de contact améliorée**
Elektrischer Steckverbinder mit verbessertem Sicherheitskontakt
Electrical connector with improved contact security

(30) Priorité: 10.06.1997 FR 9707148
(43) Date de publication de la demande: 16.12.1998
(73) Titulaire: Amphenol-Air LB GmbH, 66740 Saarlouis (DE)
(72) Inventeur: Blanchet, Lucien, 78110 Le Vésinet (FR)
(74) Mandataire: Casalonga, Axel

(56) Documents cités:
- EP-A- 0 533 553
- EP-A- 0 660 447
- US-A- 5 554 051

## Description

La présente invention se rapporte à un connecteur électrique formé de deux parties destinées à coopérer l'une avec l'autre par leurs côtés avant respectifs, chacune desdites parties comprenant un boîtier et au moins un contact comportant une collerette de retenue et maintenu dans le boîtier par un isolant dans lequel le contact est enfiché depuis le côté arrière et retenu par ladite collerette.

Pour la structure générale de tels connecteurs, ainsi que de leurs contacts qui peuvent, par exemple, être directement fixés aux extrémités des conducteurs à connecter, il est possible de se référer par exemple aux documents FR-A-2 115 556 et FR-A-2 575 912.

Un problème qui se pose avec de tels connecteurs concerne l'assurance que les contacts sont correctement enfichés dans les parties de connecteurs. En effet, malgré tous les contrôles possibles dits de continuité électrique, il s'avère qu'il subsiste encore toujours, sur de tels connecteurs, des mauvais contacts qui sont dus essentiellement à des contacts incomplètement enfichés, donnant lieu, en fonctionnement, sous l'effet de vibrations, à des microcoupures se manifestant sous forme de défauts aléatoires, dont la localisation est extrêmement difficile.

C'est la raison pour laquelle la présente invention a pour but de fournir un connecteur électrique de structure simple procurant, par une conformation particulière du connecteur, une sécurité accrue quant à l'enfichage correct des contacts dans les parties de connecteur et de ce fait une sécurité de contact nettement améliorée.

Le connecteur électrique conforme à l'invention, définit par la revendication 1, est formé de deux parties destinées à coopérer l'une avec l'autre par leurs côtés avant respectifs, chacune desdites parties comprenant un boîtier et au moins un contact comportant une collerette de retenue et maintenu dans le boîtier par un isolant dans lequel le contact est enfiché depuis le côté arrière et retenu par ladite collerette. L'isolant est divisé transversalement à la direction d'enfichage du contact en une partie avant et une partie arrière comprenant des moyens de positionnement permettant de les maintenir dans une première position réciproque dans laquelle elles sont espacées l'une de l'autre et dans une seconde position réciproque dans laquelle elles sont rapprochées l'une de l'autre. La partie arrière comporte, pour chaque contact, des moyens de rétention permettant le passage de la collerette du contact en subissant une déformation élastique à leur franchissement par la collerette. La partie avant comporte, pour chaque contact, des moyens de condamnation qui sont conçus de manière à
a) ne pas agir sur les moyens de rétention de la partie arrière dans ladite première position, et
b) à coopérer avec les moyens de rétention de la partie arrière pour
   b1) interdire le passage de ladite première position à ladite seconde position lorsqu'une collerette de retenue d'un contact n'a franchi que partiellement les moyens de rétention de la partie arrière, et
   b2) interdire à une collerette de retenue d'un contact de franchir les moyens de rétention de la partie arrière dans ladite seconde position.

Ainsi, pour permettre l'enfichage des contacts dans les parties du connecteur conforme à l'invention, les deux parties de l'isolant doivent obligatoirement se trouver dans la première position, puisque ce n'est que dans cette position que les moyens de rétention prévus sur la partie arrière permettent le passage de la collerette de retenue de chaque contact. Du fait que le franchissement des moyens de rétention par la collerette de retenue du contact implique une déformation élastique des moyens de rétention, ce franchissement est nettement perceptible pour l'opérateur. Ce n'est qu'ensuite, dans un deuxième temps, que l'opérateur amène les deux parties de l'isolant à la seconde position, ce passage de la première à la seconde position n'étant possible qu'à condition que les collerettes de retenue aient complètement franchi les moyens de rétention.

De préférence, les moyens de rétention sur la partie arrière de l'isolant comprennent, pour chaque contact, un trou de passage pour le contact avec sa collerette de retenue et au moins un doigt flexible s'étendant depuis ledit trou en direction de la partie avant de manière que ledit doigt subisse une flexion élastique au passage de la collerette de retenue. Les moyens de condamnation sur la partie avant de l'isolant comprennent pour chaque contact un trou dans ladite partie pour recevoir la partie du contact située en avant de la collerette de retenue et, en arrière de ce trou, un logement conformé de manière
a) à pouvoir recevoir ledit doigt uniquement lorsque le doigt n'est pas déformé par une collerette de retenue d'un contact, et
b) à immobiliser le doigt à l'état non déformé lorsqu'il y est engagé.

Suivant un mode de réalisation préféré, les moyens de rétention sur la partie arrière de l'isolant comprennent, pour chaque contact, plusieurs doigts répartis à la manière de pétales sur un cercle, et le logement dans la partie avant de l'isolant est constitué par un évidement de révolution pouvant recevoir lesdits doigts.

De préférence, ledit logement se raccorde au trou recevant la partie du contact située en avant de la collerette de retenue par un épaulement servant de butée de limitation de la profondeur d'enfichage du contact.

Les doigts constituant les moyens de rétention peuvent avantageusement converger en direction de leur extrémité libre et comporter un bossage intérieur entre leur emplacement de raccordement au trou de passage de la partie arrière de l'isolant et leur extrémité libre. Ce bossage constitue un point dur qui est nettement perceptible par l'opérateur lors de l'enfichage.

De préférence, les moyens de positionnement des deux parties de l'isolant l'une par rapport à l'autre dans la première et dans la seconde positions réciproques, peuvent comprendre des moyens d'encliquetage réalisés d'une seule pièce avec lesdites parties.

Lesdits moyens de positionnement peuvent en particulier comprendre sur l'une des parties de l'isolant, une patte en porte-à-faux faisant saillie vers l'autre partie et portant une dent à son extrémité libre et sur l'autre partie deux crans transversaux espacés de manière à permettre, par flexion de ladite patte, l'encliquetage de la dent de cette dernière dans l'un et l'autre desdits crans.

Ladite patte peut de préférence être formée sur l'une des parties de l'isolant de manière à fléchir vers l'extérieur et dans une position telle que cette flexion soit empêchée par le boîtier lorsque les deux parties de l'isolant sont montées dans le boîtier.

En se référant aux dessins annexés, on va décrire ci-après plus en détail un mode de réalisation illustratif et non limitatif d'un connecteur conforme à l'invention; sur les dessins :
la figure 1 est une section axiale d'un connecteur conforme à l'invention, dans la position de verrouillage des deux parties de connecteur l'une sur l'autre;
les figures 2 et 3 sont des vues en perspective des deux parties de l'isolant de chacune des deux parties de connecteur, sans les boîtiers et sans les contacts;
la figure 4 est une section axiale des deux parties de l'isolant des deux parties de connecteur, les parties arrière de l'isolant se trouvant en position reculée et les collerettes de retenue des contacts n'ayant pas encore franchi les doigts de rétention;
la figure 5 est une section analogue à celle de la figure 4, après franchissement des doigts de rétention par les collerettes de retenue des contacts;
la figure 6 est une section analogue aux figures 4 et 5, les parties arrière de l'isolant se trouvant en position avancée.

Le connecteur tel qu'illustré par la figure 1 comprend une première partie 1 et une seconde partie 2, la première partie 1 étant ici une partie fixe comportant des contacts femelles 3 et la seconde partie 2 étant une partie mobile portant des contacts mâles 4.

La première partie 1 comprend un boîtier 5 dans lequel les contacts 3 sont maintenus par un isolant composé d'une partie avant 6 et d'une partie arrière 7.

De façon correspondante, la seconde partie 2 comprend un boîtier 8 dans lequel les contacts 4 sont maintenus par un isolant composé d'une partie avant 9 et d'une partie arrière 10. Le boîtier 8 porte par ailleurs une bague de verrouillage 11 qui permet de verrouiller les deux boîtiers 5 et 8 l'un sur l'autre, en position accouplée des deux parties de connecteur 1 et 2. Ce verrouillage ne relève pas de la présente invention et ne sera pas décrit plus en détail.

Tel que cela apparaît sur les figures 2 et 3, les deux parties 6, 7 et 9, 10 de l'isolant des deux parties de connecteur 1 et 2 sont destinées à un connecteur rond à deux contacts.

Les deux parties d'isolant 6, 7 de la partie de connecteur 1 diffèrent des deux parties d'isolant 9, 10 de la partie de connecteur 2, essentiellement par la longueur des parties avant 6, 9 et par les dimensions des trous prévus dans ces parties 6, 9 pour recevoir, l'une des contacts femelles 3 et l'autre des contacts mâles 4. A part ces différences, la structure générale des parties 6 et 9, 10 d'une part et 7 et 10, d'autre part, est identique, de même que la manière dont ces parties coopèrent l'une avec l'autre, avec les contacts 3, 4 et avec les boîtiers 5 et 8. C'est la raison pour laquelle la description qui va suivre sera donnée uniquement pour la partie de connecteur 1, c'est-à-dire pour les pièces 3, 5, 6 et 7, mais cette description s'applique également à la partie de connecteur 2, c'est-à-dire aux pièces 4, 8, 9 et 10, respectivement.

Le contact 3 comporte, pour son maintien dans la partie de connecteur 1, une collerette de retenue 12 grâce à laquelle le contact 3 est positionné axialement par rapport aux deux parties 6 et 7.

La partie avant 6 présente, pour chaque contact 3, un trou axial 13 qui reçoit la partie du contact 3 située en avant de la collerette 12, ce trou 13 se raccordant à l'arrière, par un épaulement 14, à un élargissement tronconique 15. Extérieurement, la partie avant 6 comprend une portion antérieure 16 cylindrique à laquelle se raccorde, vers l'arrière, par l'intermédiaire d'un épaulement 17, une portion 18 cylindrique de diamètre accru, portant trois bossages 19 répartis à 120° les uns des autres. A l'endroit des bossages 19, trois pattes 20 en porte-à-faux font saillie vers l'arrière, chacune de ces pattes 19 portant à son extrémité libre une dent intérieure 21 de forme trapézoïdale.

La partie arrière 7 comporte, pour chaque contact 3, un trou de passage 22 cylindrique prolongé vers l'avant par quatre doigts 23 en porte-à-faux. Le diamètre du trou 22 est très légèrement supérieur au diamètre de la collerette 12 des contacts 3 et les doigts 23 convergent de manière que la distance réciproque des doigts 23 opposée, aux extrémités libres de ces derniers, corresponde sensiblement au diamètre de la partie du contact 3 située en arrière de la collerette 12. Chaque doigt 23 comporte par ailleurs, sur le côté intérieur, un bossage 24 entre son raccordement à la partie arrière 7 et son extrémité libre.

Extérieurement, la partie arrière 7 présente une surface latérale cylindrique ayant le même diamètre que la portion 18 de la partie avant 6, mais avec trois encoches 25 qui correspondent aux trois pattes 20 de la partie avant 6 et présentent un cran 26 dont le profil correspond à la forme de la dent 21, et un flanc arrière 27.

Par ailleurs, la partie arrière 7 comporte, dans sa surface latérale extérieure, en trois endroits décalés par rapport aux encoches 25, trois pattes de blocage 28 s'étendant en porte-à-faux vers l'arrière et comportant un épaulement extérieur 29 grâce auquel les pattes 28 peuvent prendre appui dans une gorge 30 du boîtier 5 dans la position selon la figure 1, position dans laquelle la portion cylindrique 16 de la partie avant 6 est engagée à fond dans la portion antérieure 31 cylindrique du boîtier 5, son épaulement 17 portant contre un épaulement 32 du boîtier 5.

En se référant aux figures 4 à 6, on va décrire ci-après les différentes étapes d'enfichage des contacts 3 dans la partie de connecteur 1 (l'enfichage des contacts 4 dans la partie de connecteur 2 s'effectue de la même manière), seules les deux parties de l'isolant des deux parties de connecteur 1 et 2 étant illustrées sur ces figures.

Avant l'enfichage des contacts 3, les deux parties 6 et 7 de l'isolant sont écartées l'une de l'autre, cette position étant définie par l'encliquetage de la dent 21 des pattes 20 de la partie 6 dans le cran 26 des encoches 25 de la partie 7. Dans cette position, les doigts 23 sont dégagés du logement 15. Les contacts 3 peuvent être engagés depuis l'arrière, à travers les trous 22 de la partie arrière 7 jusqu'à ce que les collerettes 12 viennent porter contre les bossages 24 des doigts 23 (figure 4), qui constituent un point dur nettement perceptible.

Après que ce point dur ait été franchi par application d'une poussée accrue aux contacts 3, l'enfichage de ces derniers peut continuer, moyennant un écartement élastique des doigts 23 par les collerettes 12, jusqu'à l'appui des collerettes 12 contre les épaulements 14 au fond des logements 15, épaulements qui constituent la butée d'enfichage pour les contacts 3 (figure 5).

Ensuite, en exerçant sur la partie 7 une poussée en direction de la partie 6, en vue de leur rapprochement réciproque, il est possible de dégager les dents 21 des crans 26, par flexion des pattes 20 vers l'extérieur, et d'amener les deux parties 6, 7 à la position réciproque suivant la figure 6 dans laquelle les deux parties sont rapprochées l'une de l'autre et sont maintenues par encliquetage des dents 21 derrière les épaulements 27. Pendant ce mouvement de rapprochement des parties 6, 7, les doigts 23 sont enfoncés dans les logements 15, derrière les collerettes 12 des contacts 3, ce qui fait que les collerettes 12 se trouvent emprisonnées entre les épaulements 14 et les extrémités libres des doigts 23. Ces derniers, dans cette position, sont bloqués par le logement 15 qui les entoure (voir figure 1) et les empêche de s'écarter pour permettre le passage d'une collerette 12.

Il convient de remarquer que, si pour une raison quelconque, dans la position des parties 6, 7 suivant la figure 5, un contact 3 n'avait pas été suffisamment enfiché pour que sa collerette 12 ait franchi les extrémités libres des doigts 23, sa collerette 12 se trouverait immobilisée entre les doigts 23 et maintiendrait ces derniers écartés; les deux parties 6 et 7 ne pourraient alors pas être amenées à la position rapprochée suivant la figure 6, du fait que les doigts 23 écartés ne pourraient pas être engagés dans le logement 15. L'opérateur serait ainsi averti avec certitude de cette situation et pourrait faire le nécessaire pour y remédier.

Ce n'est que lorsque les deux parties 6, 7 de l'isolant ont été amenées à la position réciproque rapprochée suivant la figure 6, que l'ensemble comprenant les deux parties 6, 7 et les contacts 3, est inséré dans le boîtier 5 et bloqué dans ce dernier par les pattes 28, comme représenté sur la figure 1.

Après que les mêmes opérations que celles décrites au sujet de la partie de connecteur 1 ont été effectuées sur la partie de connecteur 2, les deux parties de connecteur 1 et 2 peuvent être accouplées et verrouillées à l'état accouplé à l'aide de la bague 11, comme illustré par la figure 1.

Il va de soi que le mode de réalisation illustré et décrit n'a été donné qu'à titre d'exemple indicatif et non limitatif et que de nombreuses modifications et variantes sont possibles dans le cadre de l'invention. Ainsi, la partie de connecteur 1 pourrait comporter par exemple des contacts mâles au lieu de contacts femelles, ou des contacts mâles et des contacts femelles, l'autre partie de connecteur 2 comportant des contacts complémentaires. Le connecteur pourrait également être un connecteur non circulaire et le nombre des contacts pourrait être différent de deux.

On reconnaît en particulier sur les figures 2 et 3, des moyens de détrompage prévus sur les parties 6, 7 et 9, 10 de l'isolant des deux parties de connecteur, mais ces moyens ne sont pas décrits dans la mesure où ils n'entrent pas dans le cadre de la présente invention.

D'autres modes de réalisation seraient également concevables en ce qui concerne les moyens de positionnement réciproques des deux parties de l'isolant de chaque partie de connecteur, et les doigts 23 ainsi que le logement 15 qui reçoit lesdits doigts en vue de leur blocage, pourraient être remplacés par d'autres moyens de rétention des collerettes 12 des contacts et par d'autres moyens de condamnation ou blocage de ces moyens de rétention.

Un avantage considérable du mode de réalisation représenté et décrit consiste dans le fait que toutes les pièces du connecteur et en particulier les deux parties 6, 7 et 9, 10 de chaque partie de connecteur 1, 2, peuvent être réalisées en matière plastique par simple moulage, sans reprise d'usinage. Chaque moitié de connecteur se compose ainsi d'un nombre minimal de pièces de fabrication simple, ce qui réduit le coût du connecteur dans son ensemble.

## Revendications

1. Connecteur électrique formé de deux parties de connecteur (1, 2) comprenant chacune un corps isolant (5, 6, 7 ; 8, 9, 10) dans lequel au moins un contact électrique (3, 4) comportant une collerette de retenue (12) est enfiché depuis le côté arrière et retenu au niveau de sa collerette, le corps isolant de chaque partie de connecteur (1, 2) étant divisé transversalement à la direction d'enfichage des contacts en une partie arrière (7, 10) et une partie avant (6, 9) comprenant des moyens de positionnement (21, 27) permettant de les maintenir dans une position réciproque dans laquelle elles sont rapprochées l'une de l'autre, la partie arrière présentant pour chaque contact un moyen de rétention comprenant plusieurs doigts (23) en porte-à faux faisant saillie à la manière de pétales en direction de la partie avant de manière à s'écarter par déformation élastique au passage de la collerette d'un contact, et la partie avant présentant pour chaque contact un moyen de condamnation pour l'immobilisation dudit élément de rétention dans ladite position réciproque rapprochée, comprenant un logement (15) conformé de manière que lesdits doigts ne puissent pas s'écarter lorsqu'ils sont engagés dans ledit logement dans ladite position réciproque rapprochée, ledit logement se terminant du côté éloigné de la partie arrière par un épaulement (14) servant de butée de limitation de la profondeur d'enfichage des contacts, **caractérisé par le fait que** ladite partie arrière (7, 10) et ladite partie avant (6, 9), constituant ensemble un isolant destiné à être monté dans un boîtier (5, 8) de chaque partie de connecteur (1, 2), comprennent à la fois des moyens de positionnement (21, 27) pour les maintenir dans ladite position réciproque rapprochée et des moyens de positionnement (21, 26) pour les maintenir dans une position réciproque dans laquelle lesdites deux parties (6, 9; 7, 10) sont espacées l'une de l'autre, lesdits moyens de positionnement (21; 26, 27), lesdits doigts (23) et lesdits logements (15) étant conformés de manière que
a) lesdits logements ne coopèrent pas avec lesdits doigts et ne s'opposent pas à l'écartement desdits doigts par déformation élastique au passage de la collerette d'un contact, dans ladite position réciproque écartée des deux parties d'isolant, et
b) coopèrent avec lesdits doigts dans ladite position réciproque rapprochée des deux parties d'isolant pour
b1) non seulement interdire à la collerette d'un contact de franchir lesdits doigts dans ladite position réciproque rapprochée, mais encore
b2) interdire le passage de ladite position réciproque espacée à ladite position réciproque rapprochée lorsqu'une collerette d'un contact n'a franchi que partiellement lesdits doigts.

2. Connecteur suivant la revendication 1, **caractérisé par le fait que** chaque doigt (23) comporte, sur le côté intérieur, un bossage (24) entre son raccordement à la partie arrière et son extrémité libre.

3. Connecteur suivant l'une quelconque des revendications précédentes, **caractérisé par le fait que** les moyens de positionnement sur les deux parties (6, 7; 9, 10) de l'isolant comprennent des moyens d'encliquetage réalisés d'une seule pièce avec les deux parties.

4. Connecteur suivant la revendication 3, **caractérisé par le fait que** les moyens d'encliquetage comprennent, sur l'une des parties, une patte (20) en porte-à-faux, en saillie vers l'autre partie de manière à pouvoir fléchir élastiquement, cette patte portant une dent (21) à son extrémité libre, et sur l'autre partie deux crans (26, 27) transversaux espacés de manière à permettre l'encliquetage de ladite dent dans l'un et l'autre desdits crans.

5. Connecteur suivant la revendication 4, **caractérisé par le fait que** ladite patte (20) est formée sur l'une des deux parties de manière à fléchir vers l'extérieur, dans une position telle que cette flexion soit interdite par le boîtier (5, 8) lorsque les deux parties sont montées dans le boîtier.

6. Connecteur suivant l'une quelconque des revendications précédentes, **caractérisé par le fait que** des moyens (28) de blocage des deux parties (6, 7; 9, 10) de l'isolant dans le boîtier (5, 8), dans ladite seconde position, sont formés sur l'une desdites parties.

7. Connecteur suivant l'une quelconque des revendications précédentes, **caractérisé par le fait que** les deux parties (6, 7; 9, 10) de l'isolant sont moulées en matière plastique, sans reprise d'usinage, avec lesdits moyens de positionnement, de rétention, de condamnation et de blocage.

## Patentansprüche

1. Elektrischer Steckverbinder, bestehend aus zwei Steckerteilen (1, 2), die jeweils einen Isolator umfassen (5, 6, 7; 8, 9, 10), in den mindestens ein elektrischer Kontakt (3, 4), der einen Befestigungsflansch (12) aufweist, von der Rückseite eingesteckt wurde und im Bereich seines Flansches festgehalten wird, wobei der Isolator jedes Steckerteils (1, 2) quer zur Steckrichtung der Kontakte in ein Hinterteil (7, 10) und ein Vorderteil (6, 9) unterteilt ist und Positionierungsmittel (21, 27) aufweist, die ermöglichen, die Teile in einer Wechselrichtung zu halten, in der sie einander genähert werden, wobei das Hinterteil für jeden Kontakt ein Rückhaltemittel aufweist, das mehrere vorspringende Zapfen (23) aufweist, die wie Zipfel in Richtung des Vorderteils überragen und zwar so, dass sie sich durch elastische Verformung beim Durchgang des Flansches eines Kontaktes entfernen und das Vorderteil für jeden Kontakt eine Verriegelungsvorrichtung zum Festsetzen des besagten Rückhaltemittels in der besagten angenäherten Wechselrichtung aufweist und eine Aufnahme (15) umfasst, die so angepasst ist, dass die besagten Zapfen sich nicht entfernen können, wenn sie in der besagten Aufnahme in der besagten angenäherten Wechselrichtung eingebunden sind, wobei die besagte Aufnahme auf der entfernten Seite des Hinterteils in einem Absatz (14) endet, der als Begrenzungsanschlag für die Stecktiefe der Kontakte dient, **dadurch gekennzeichnet, dass** das besagte Hinterteil (7, 10) und das besagte Vorderteil (6, 9), die zusammen einen Isolator bilden, der für den Einbau in ein Gehäuse (5, 8) für jeden Teil des Steckers (1, 2) bestimmt ist und die gleichzeitig Positionierungsmittel (21, 27) aufweisen, um sie in der besagten angenäherten Wechselposition zu halten und Positionierungsmittel (21, 26), um sie in einer wechselseitigen Position zu halten, in der die beiden besagten Teile (6, 9; 7, 10) mit einem Zwischenraum angeordnet sind und die besagten Positionierungsmittel (21; 26, 27), die besagten Zapfen (23) und die besagten Aufnahmen (15) so einander angepasst sind, dass
a) die besagten Aufnahmen nicht mit den besagten Zapfen zusammenarbeiten und nicht dem Abstand der besagten Zapfen durch elastische Verformung beim Durchgang des Flansches eines Kontaktes in der besagten wechselseitigen Position und mit Abstand zu den beiden Isolierteilen entgegengerichtet ist und
b) sie mit den besagten Zapfen in der besagten angenäherten wechselseitigen Position der beiden Isolierteile zusammenarbeiten, um
b1) nicht nur zu verhindern, dass der Flansch eines Kontaktes die besagten Zapfen in der besagten angenäherten wechselseitigen Position überwindet sondern auch
b2) den Durchgang der besagten wechselseitigen Position verhindert, die von der besagten angenäherten wechselseitigen Position entfernt ist, wenn ein Flansch eines Kontaktes die besagten Zapfen nur teilweise überwunden hat.

2. Steckverbinder gemäß Anspruch 1, **dadurch gekennzeichnet, dass** jeder Zapfen (23) auf der Innenseite eine Nocke (24) zwischen seinem Anschluss an das Hinterteil und seinem freien Ende aufweist.

3. Steckverbinder gemäß einem der vorherigen Ansprüche, **dadurch gekennzeichnet, dass** die Positionierungsmittel an den beiden Teilen (6, 7; 9, 10) des Isolators Einrastvorrichtungen aufweisen, die mit den beiden Teilen aus einem einzigen Stück bestehen.

4. Steckverbinder gemäß Anspruch 3, **dadurch gekennzeichnet, dass** die Einrastvorrichtungen an einem Teil eine vorspringende Lasche (20) aufweisen, die in Richtung des anderen Teils überragt und zwar so, dass sie elastisch durchhängen kann, wobei diese Lasche an ihrem freien Ende einen Zahn aufweist und an dem anderen Teil zwei transversale Einschnitte (26, 27), die so voneinander entfernt sind, dass das Einrasten des besagten Zahnes in den einen und anderen Einschnitt möglich ist.

5. Steckverbinder gemäß Anspruch 4, **dadurch gekennzeichnet, dass** die besagte Lasche (20) auf einer der beiden Seiten so geformt ist, dass sie nach außen durchhängt, in einer Position, so dass die Durchbiegung durch das Gehäuse (5, 8) verhindert wird, wenn die beiden Teile in dem Gehäuse montiert sind.

6. Steckverbinder nach einem der vorherigen Ansprüche, **dadurch gekennzeichnet, dass** die Blockierungsvorrichtungen (28) der beiden Teile (6, 7; 9, 10) des Isolators in dem Gehäuse (5,8) in der besagten zweiten Position auf einem der besagten Teile gebildet werden.

7. Steckverbinder nach einem der vorherigen Ansprüche, **dadurch gekennzeichnet, dass** die beiden Teile (6, 7; 9, 10) des Isolators aus Kunststoff geformt sind, ohne Nacharbeit, mit den besagten Positionierungsmittel, Rückhaltemittel und Verriegelungs- und Blockiervorrichtung.

## Claims

1. Electrical connector formed of two connector parts (1, 2) each including an insulator body (5, 6, 7; 8, 9, 10) into which at least one electrical contact (3,4) comprising a retaining collar (12) is plugged from the rear side and held at the level of its collar, the insulator body of each connector part (1, 2) being divided transverse to the contact plug-in direction into a rear part (7, 10) and a front part (6, 9) including positioning means (21, 27) allowing them to be held in a reciprocal position in which they are brought close together, the rear part having for each contact a retention means including several cantilevered pins (23) projecting like petals towards the front part in such a way as to separate by resilient distortion when a contact collar is passed over them, and the front part having for each contact an immobilisation means to immobilise said retention component in said reciprocally close position, including a housing (15), configured in such a way that said pins are not able to separate when they are engaged in said housing in said reciprocally close position, said housing ending on the side away from the rear part with a shoulder (14) acting as a stop limiting the depth to which the contacts can be plugged in, **characterised by** the fact that said rear part (7, 10) and said front part (6, 9), together constituting an insulator intended to be mounted in a casing (5, 8) of each connector part (1, 2) include at the same time positioning means (21, 27) for holding them in said reciprocally close position and positioning means (21, 26) for holding them in a reciprocal position in which said two parts (6, 9; 7, 10) are spaced apart from each other, said positioning means (21; 26, 27), said pins (23) and said housings (15) being configured in such a way that
a) said housings do not engage with said pins and offer no resistance to the separation of said pins by resilient distortion when a contact collar is passed over them, in said reciprocally separated position of the two insulator parts, and
b) engage with said pins in said reciprocally close position of the two insulator parts in order to
b1) not only prevent a contact collar from passing over said pins in said reciprocally close position but again
b2) prevent transfer from said reciprocally separated position to said reciprocally close position when a contact collar has passed only partially over said pins.

2. Connector according to claim 1, **characterised by** the fact that each pin (23) comprises, on the inner side, a projection (24) between its connection to the rear part and its free end.

3. Connector according to any one of the previous claims, **characterised by** the fact that the positioning means on the two parts (6, 7; 9, 10) of the insulator include ratchet means made of a single piece with the two parts.

4. Connector according to claim 3, **characterised by** the fact that the ratchet means include, on one of the parts, a cantilevered lug (20), projecting towards the other part in such a way as to be able to bend resiliently, this lug bearing a tooth (21) at its free end, and on the other part two transverse notches (26, 27) spaced out in such a way as to allow said tooth to ratch itself into one and the other of said notches.

5. Connector according to claim 4, **characterised by** the fact that said lug (20) is formed on one of the two parts in such a way as to bend outwards, in a position such that this bending is inhibited by the casing (5,8) when the two parts are mounted in the casing.

6. Connector according to any one of the previous claims, **characterised by** the fact that means (28) for locking the two parts (6, 7; 9, 10) of the insulator in the casing (5, 8), in said second position, are formed on one of said parts.

7. Connector according to any one of the previous claims, **characterised by** the fact that the two parts (6, 7; 9, 10) of the insulator are moulded in a plastic material, without further machining, with said positioning, retention, immobilisation and locking means.
